# DEMANDE DE BREVET EUROPEEN

(11) **EP 0 330 545 A1**
(43) Date de publication de la demande: **30.08.1989**
(21) Numéro de dépôt: 89400407.6
(22) Date de dépôt: 14.02.1989
(51) Int. Cl.: H01R 13/639, H01R 13/62

(54) **Connecteur electrique**

(30) Priorité: 19.02.1988 FR 8801979
(71) Demandeur: REGIE NATIONALE DES USINES RENAULT, F-92109 Boulogne-Billancourt (FR)
(72) Inventeur: Floury, Jean, F-93600 Aulnay-sous-Bois (FR); Pecheux, Dominique, F-78340 Les Clayes sous Bois (FR); Cotrel, Alain, F-95500 Gomesse (FR)
(74) Mandataire: Srour, Elie

(57) **Abrégé**

Connecteur électrique constitué de deux boîtiers portant l'un des clips de connexion, l'autre des languettes de connexion et s'emboîtant l'un dans l'autre selon une direction d'assemblage (A) sous l'action d'un organe d'assemblage, caractérisé par le fait que l'élément d'assemblage (3) présente des rampes d'emboîtement (31) coopérant avec des rampes extérieures (21) d'un boîtier, ces rampes étant inclinées de manière que, par un effort, les boîtiers et l'élément d'assemblage (3) se rapprochent transversalement à la direction d'assemblage et s'emboîtent l'un dans l'autre.

## Description

La présente invention se rapporte à un connecteur électrique constitué de deux boîtiers portant l'un des clips de connexion, l'autre des languettes de connexion et s'emboîtant l'un dans l'autre selon une direction d'assemblage sous l'action d'un élément d'assemblage.

On connaît des systèmes favorisant l'emboîtement des deux éléments d'un connecteur l'un dans l'autre. Le brevet EP 0.189.857 décrit un connecteur dont l'un des éléments porte une douille tournante pourvue d'un filet coopérant avec un filet ménagé sur l'autre élément. Ce système tournant n'est pas adapté à certaines utilisations.

La présente invention a pour but de fournir un système d'aide à l'emboîtement réalisant l'emboîtement par un simple mouvement de translation.

Conformément à l'invention, le dispositif est caractérisé par le fait que l'élément d'assemblage présente des rampes d'emboîtement coopérant avec des rampes extérieures d'un boîtier, ces rampes étant inclinées de manière, que par un effort, les boîtiers et l'élément d'assemblage se rapprochent transversalement à la direction d'assemblage et s'emboîtent l'un dans l'autre.

Selon une caractéristique, les rampes sont des rampes planes inclinées par rapport à la direction d'assemblage.

Selon une caractéristique, l'élément d'assemblage présente des tenons élastiques d'accrochage.

L'invention va maintenant être décrite avec plus de détails en se référant à des modes de réalisation donnés à titre d'exemples et représentés par les dessins annexés sur lesquels :
- La figure 1 est une vue éclatée d'un premier mode de réalisation du connecteur selon l'invention,
- La figure 2 est une vue du connecteur en cours d'assemblage,
- La figure 3 est une vue du connecteur en fin d'assemblage,
- La figure 4 est une vue d'un second mode de réalisation du connecteur,
- Les figures 5 et 6 sont des vues du connecteur pendant l'assemblage,
- La figure 7 est une vue du connecteur en fin d'assemblage.

En se référant aux dessins, le connecteur se compose de deux éléments de boîtier 1 et 2 réalisés en matière plastique.

Ces deux éléments de boîtier sont pourvus d'alvéoles dans lesquelles sont engagés des contacts électriques. L'élément 1 porte les languettes alors que l'élément 2 porte les clips (contacts femelles).

Les deux éléments de boîtier coopèrent avec un élément d'assemblage indépendant 3 qui présente des moyens de fixation sur le véhicule ou le support du cablage. Il est disposé sous les boîtiers 1 et 2 par rapport à l'effort d'assemblage.

L'élément de boîtier 2 présente des rampes d'emboîtement extérieures 21 de l'élément d'assemblage. Ces rampes 21 et 31 sont planes et sont inclinées par rapport à la direction A.

Dans le mode de réalisation des figures 1 à 3, l'élément d'assemblage 3 est fixe et sert de support. Il comporte des tenons élastiques d'accrochage 32 pourvus d'ergots 321. Ils s'engagent dans des encoches de prémaintien 11 du boîtier pour assurer le prépositionnement du boîtier 1 avant enfoncement.

Le fonctionnement est le suivant :

Le boîtier 1 est enfoncé partiellement sur l'organe d'assemblage 3. Les tenons d'accrochage 32 s'engagent dans les encoches 11 pour assurer le prémaintien du boîtier 1 .

Le boîtier 2 est engagé selon la direction d'assemblage repérée A.

Un effort selon E est appliqué manuellement sur les boîtiers 1 et 2. Par l'action conjuguée des rampes 21 et 31, le boîtier 2 s'engage dans le boîtier 1 selon A. En fin de course, les tenons d'accrochage 32 accrochent la face supérieure du boîtier 1 et assurent le verrouillage de l'ensemble.

Dans le mode de réalisation des figures 4 à 7, le boîtier 1 se monte sur un support 4 fixé sur le véhicule (ou le support du cablage).

L'élément d'assemblage 3 est mobile et comporte des tenons élastiques d'accrochage. Il est destiné à coiffer les boîtiers 1 et 2 et l'effort d'assemblage s'exerce directement sur lui.

Le fonctionnement de ce mode de réalisation est le suivant :

Le boîtier 1 est tout d'abord fixé sur le support 4 (figure 4).

Le boîtier 2 est préengagé dans le boîtier 1 suivant la direction d'assemblage A (figure 5).

L'élément d'assemblage est mis en place de manière à coiffer les deux boîtiers. Par un effort E transversal à la direction d'assemblage A et par l'action conjuguée des rampes 21 et 31, les deux boîtiers s'emboîtent l'un dans l'autre.

En fin de course les tenons d'assemblage 32 accrochent le support 4 et assurent le verrouillage de l'ensemble.

Il est bien entendu que l'on peut, sans sortir du cadre de l'invention, imaginer des variantes et des perfectionnements de détails et envisager l'emploi de moyens équivalents.

## Revendications

**1°)** Connecteur électrique constitué de deux boîtiers portant l'un des clips de connexion, l'autre des languettes de connexion et s'emboîtant l'un dans l'autre selon une direction d'assemblage (A) sous l'action d'un organe d'assemblage, caractérisé par le fait que l'élément d'assemblage (3) présente des rampes d'emboîtement (31) coopérant avec des rampes extérieures (21) d'un boîtier, ces rampes étant inclinées de manière que, par un effort, les boîtiers et l'élément d'assemblage (3) se rapprochent transversalement à la direction d'assemblage et s'emboîtent l'un dans l'autre.

**2°)** Connecteur selon la revendication 1, caractérisé par le fait que les rampes (31) sont des rampes planes inclinées par rapport à la direction d'assemblage (A).

**3°)** Connecteur selon l'une quelconque des revendications précédentes, caractérisé par le fait que l'élément d'assemblage (3) présente des tenons élastiques d'accrochage (32).

**4°)** Connecteur selon l'une quelconque des revendications précédentes, caractérisé par le fait que les tenons (32) coopèrent avec des encoches (11) d'un boîtier.

**5°)** Connecteur selon l'une quelconque des revendications précédentes, caractérisé par le fait que l'élément d'assemblage (3) présente des moyens de fixation sur le support du faisceau électrique.
